# FASCICULE DE BREVET EUROPEEN

(11) **EP 0 246 383 B1**
(45) Date de publication et mention de la délivrance du brevet: **03.04.1991**
(21) Numéro de dépôt: 86401078.0
(22) Date de dépôt: 22.05.1986
(51) Int. Cl.: B24D 13/04, B24D 13/16, B24D 18/00

(54) **Procédé et machine pour la fabrication d'outils de polissage rotatifs**
Verfahren und Maschine zur Herstellung von rotierenden Polierwerkzeugen
Process and apparatus for manufacturing rotating polishing tools

(43) Date de publication de la demande: 25.11.1987
(73) Titulaire: Dupont, Pierre, F-76000 Rouen (FR); Guilloteau, Didier, F-76680 Saint Saens (FR)
(72) Inventeur: Dupont, Pierre, F-76000 Rouen (FR); Guilloteau, Didier, F-76680 Saint Saens (FR)
(74) Mandataire: Thibon-Littaye, Annick

(56) Documents cités:
- EP-A- 0 023 844
- US-A- 2 146 284
- US-A- 2 704 916
- US-A- 2 711 619
- US-A- 2 984 053
- US-A- 3 115 730

## Description

La présente invention concerne des outils de polis-sage pour machines rotatives, ainsi qu'un procédé et une machine pour leur fabrication.

Les outils de polissage classiques en forme de disques ou rouleaux sont généralement fabriqués par assemblage de fibres, fils, mèches ou tresses tronçonnés et disposés radialement autour d'un noyau tubulaire en empilage radial, puis pressés et sertis entre deux flasques.

Cette méthode se prête mal à une fabrication industrielle et, de plus, la fixation des éléments de polissage est souvent défectueuse, ce qui entraîne une détérioration prématurée des outils.

Les outils de polissage classiques en forme de tampons sont généralement fabriqués comme les brosses, par implantation de touffes d'éléments de polissage dans les alvéoles d'une embase.

Cette méthode se prête également mal à une fabrication industrielle, et les touffes d'éléments de polissage sont souvent insuffisamment maintenues dans l'embase, ce qui provoque une usure inégale des outils.

Lorsqu' on utilise des éléments de polissage constitués par des morceaux de tissu, de peau ou de feuilles en divers matériaux souples ou flexibles, tels que des intissés ou de la matière synthétique, on les découpe en rondelles que l'on empile pour former des disques ou rouleaux, mais en ce cas les outils présentent une certaine rigidité car c'est la tranche de la rondelle qui travaille et l'outil ne présente de flexibilité que latéralement, et non périphériquement, ce qui amène une déformation latérale de l'outil lorsqu'on l'appuie sur l'objet à polir. On a donc cherché à pallier cet inconvénient en découpant de tels éléments de polissage en lanières que l'on utilise en touffes comme les fibres et analogues, avec les inconvénients précités.

D'une manière générale, les disques de polissage classiques sont utilisés sur des polisseuses à broche de diamètre différant d'un utilisateur à l'autre, entraînées à des vitesses imposées par le matériau à polir et le diamètre du disque. Sur la même broche il y a généralement plusieurs disques de polissage empilés composés d'éléments différents en coton, en corde sisal tressée ou tampico ou en peau de chamois ou tout autre matériau. Pour assurer l'entraînement de ces disques il faut les compresser par un système de serrage énergique les uns contre les autres, ce qui présente des inconvénients dûs au fait que, selon la personne qui compresse et l'attention qui y est apportée, il se peut que le nombre de disques sur la broche diffère d'une opération à l'autre, et afin d'obtenir une densité pas trop forte, on est obligé de monter entre chaque disque des entretoises ou rondelles d'épaisseur différentes.

Il est courant dans les ateliers de polissage qu'une personne soit affectée spécifiquement au montage des disques de polissage, ce travail étant à la fois délicat et relativement long.

Les disques de polissage classiques sont fabriqués à partir d'un certain nombre d'éléments de polissage dans une épaisseur toujours à peu près identique. La fixation de ces éléments au moyeu du disque nécessite dans tous les cas une très forte compression, soit autour d'un rivet, soit par pressage agrafage, enserrement dans des griffes métalliques qui sont refermées sous forte pression sur les éléments. Ceci a pour inconvénient que la densité du matériau à la périphérie et à son centre autour du moyeu sont à ce point différents que le disque n'est pas toujours utilisable dans toute sa hauteur. Un autre inconvénient découle du fait que, lorsqu'on empile des disques arasés individuellement, donc pas strictement à la même hauteur, on obtient un rouleau de densité, non homogène, diminuant à partir d'un centre très dur et de diamètre non rigoureusement identique sur toute sa longueur.

Ces inconvénients peuvent entraîner un échauffement important dommageable du matériau de polissage et du matériau poli. Par ailleurs, les différences de diamètre, dans un rouleau constitué de plusieurs disques empilés, amènent une accumulation de pâte dans les parties de moindre diamètre ou les vallées ainsi creusées, et dans les opérations de polissage de pièces non planes, il s'ensuit des dépôts de pâte dans les creux des pièces, dépôts qu'il faut ensuite ôter à l'aide de lavages spécifiques.

Des disques à polir classiques de ce type sont notamment décrits dans le brevet US-A-3 115 730. Ils sont fabriqués par un procédé suivant lequel on dispose un matériau de polissage en une bande plate continue, on replie les bords libres de la bande, pour former une bande double, on dépose au milieu et dans l'axe de la bande repliée un fil de maintien continu, on enroule la bande double en spires contigües autour d'un noyau et on maintient lesdites spires serrées les unes contre les autres au niveau du fil et des talons des éléments de polissage entourant le fil au moyen d'une plaque et de crampons.

L'invention a pour but la réalisation d'outils de polissage rotatifs d'une seule pièce de largeur non limitée ne présentant pas les défauts précités des outils classiques, et se prêtant particulièrement bien aux fabrications industrielles, avec un moindre coût et de meilleures qualités mécaniques, notamment en ce qui concerne la flexibilité, la densité en matériau de polissage et la régularité de l'usure.

L'invention a pour objet un procédé de fabrication d'outils de polissage suivant lequel on dispose un matériau de polissage en une bande plate continue, on dépose au milieu et dans l'axe de cette bande à plat un fil de maintien continu, on replie les bords libres de la bande autour du fil, pour former une bande double que l'on enroule en spires contigües autour d'un noyau, on découpe la bande enroulée en tronçons correspondant chacun à un outil de polissage, on maintient, pour chaque tronçon ainsi découpé, lesdites spires serrées les unes contre les autres au niveau du fil et des talons des éléments de polissage entourant le fil, cependant qu'on moule autour desdits talons une embase dure servant de moyeu pour le montage de l'outil sur une broche de machine rotative.

Dans une forme de mise en oeuvre de l'invention, le matériau est formé de feuilles constituant directement ladite bande plate continue.

La bande est alors avantageusement froncée le long du fil de maintien, ce qui donne une flexibilité pluridirectionnelle à la périphérie active de l'outil.

Mais dans d'autres formes de l'invention ledit matériau est formé de brins séparés de fils, mèches, fibres ou tresses, réunis en une nappe par encollage dans la partie médiane de ladite bande.

Dans un mode de réalisation du procédé, on enroule la bande double avec son fil, en spires continues de même diamètre suivant une hélice, pour former un disque ou rouleau à embase tubulaire de largeur désirée.

En variante, on enroule la bande double avec son fil, en spires de diamètre croissant suivant une spirale, pour former un disque ou tampon à embase en forme de disque.

Plus particulièrement lorsqu'on utilise des éléments de polissage constitués par des brins ou tronçons de fibres et analogues, il est avantageux d'encoller la partie médiane de la bande de part et d'autre du fil avant de la replier autour du fil et de réunir les parties encollées pour former le talon des éléments de polissage et laisser libres les bords rapprochés de la bande.

On obtient des éléments de polissage plus touffus et à moindre coût en les disposant en plusieurs bandes superposées que l'on replie autour d'un même fil de maintien, et/ou encore en fronçant la, ou les bandes repliées le long du fil rectiligne avant enroulement autour d'un noyau.

Afin d'obtenir des outils d'action régulière, il est généralement avantageux d'araser les éléments de polissage à une même longueur, autrement dit à distance constante de l'embase.

Pour obtenir des outils plus ou moins denses, on maintient les spires les unes contre les autres au degré de compression désiré pendant le moulage de l'embase.

L'invention a encore pour objet une machine pour la fabrication de tels outils, mettant en oeuvre le procédé qui fait l'objet de l'invention, machine caractérisée en ce qu'elle comprend un dispositif d'approvisionnement continu en éléments de polissage et de disposition de ces éléments en une bande continue à au moins une couche, un dispositif d'approvisionnement en fil de maintien rigide, déformable, dans l'axe de la bande, un dispositif de repliement des bords de la bande l'un sur l'autre autour du fil, un dispositf d'enroulement du fil entouré de la bande repliée autour d'un noyau, un dispositif de sectionnement de la bande en tronçons correspondant chacun à un outil, et un dispositif de moulage d'une embase formant moyeu en matière plastique enrobant le talon des éléments de polissage entourant le fil, laissant libres les bords de la bande et maintenant les spires les unes contre les autres.

Pour certaines applications, une telle machine comprend avantageusement un dispositif pour déposer un ruban de colle dans l'axe de la bande, avant repliement, et plutôt avant qu'après l'application du fil de maintien médian. Un tel ruban de colle peut être déposé sour forme liquide ou pâteuse, par les moyens classiques de pulvérisation coulage, enduction, ou rouleau de transfert, ou encore sous forme d'un ruban solide d'adhésif. L'adhésif peut être du type autocollant ou encore thermocollant. En ce dernier cas, il peut être utile de prévoir le passage de la bande repliée entre deux rouleaux presseurs chauffés, sinon le collage s'effeotuera simultanément au moulage, sous l'action de la matière plastique chaude.

Lorsqu'on désire fronçer la bande le long du fil de maintien avant enroulement autour du noyau, la machine suivant l'invention comprendra également un dispositif de fronçage classique, par exemple du type à deux trains de rouleaux d'entraînement de la bande, écartés l'un de l'autre, le train amont assurant un entraînement plus rapide que le train aval, avec tassement de la bande froncée sur le fil entre les deux trains.

Pour l'obtention d'une bande continue d'éléments de polissage constituée de brins séparés, disposés parallèlement entre eux et transversalement à l'axe de la bande, une machine suivant l'invention comprendra avantageusement un dispositif de tirage de fils continus à partir d'une ou plusieurs bobines d'approvisionnement, transversalement à un organe de support temporaire et d'acheminement en bande, les fils tirés étant tronçonnés en brins de même longueur par un organe de coupe intégré avant leur entraînement en bande.

L'invention sera mieux comprise à la lecture de la description détaillée de plusieurs exemples de modes de réalisation de l'invention illustrés par les dessins annexés sur lesquels :

- la figure 1 est une vue schématique, en perspective, d'un disque de polissage suivant l'invention ;

- la figure 2 est une vue schématique, en perspective, d'un tampon de polissage suivant l'invention ;

- la figure 3 est une vue schématique, en coupe diamétrale, du disque de la figure 1 ;

- la figure 4 est une vue schématique, en coupe diamétrale, du tampon de la figure 2 ;

- la figure 5 est une vue en perspective d'un diagramme fonctionnel des dispositions constructives d'une machine suivant l'invention, de fabrication de disques ou rouleaux de polissage à partir de fibres ou analogues, suivant les étapes du procédé de l'invention ; et,

- la figure 6 est une vue analogue à celle de la figure 5 d'une machine, suivant l'invention, de fabrication de disques ou tampons de polissage à partir de bandes de tissu ou analogue.

Sur ces figures, les éléments correspondants sont désignés par les mêmes références numériques.

Le disque de polissage représenté sur les figures 1 et 3 comprend essentiellement :

a) un noyau ou embase tubulaire 1 en matière plastique moulée creusée d'un canal axial 26 à section hexagonale permettant sa fixation sur une broche de forme complémentaire d'une machine de polissage rotative, et

b) une corolle d'éléments de polissage constituée par une bande continue 3 de tissu, peau, ou feuille de matière naturelle ou sythétique, repliée sur un fil 7 de maintien de fer ou autre métal déformable, ou de matière plastique, et enroulée autour de l'embase 1 en spires jointives, serrées les unes contre les autres et formant une hélice. Le fil 7 et la partie de bande 3 l'entourant sont enrobés dans la matière plastique de l'embase 1. Les bords de la bande 3 repliée sont libres et constituent la surface active cylindrique de l'outil. La bande 3 est froncée le long du fil 7 et les replis qu'elle présente assurent une flexibilité dans pratiquement toutes les directions. Ce froncement est, de préférence, supérieur à celui qui est nécessaire pour enrouler la bande sur un axe perpendiculaire à son plan. Ainsi, le bord libre de la bande présente des plis qui augmentent la surface de travail en lui communiquant aussi plus de souplesse.

Le tampon de polissage représenté sur les figures 2 et 4 comprend essentiellement :

a) une embase 2 moulée en forme de rondelle ou plateau circulaire duquel fait saillie axialement un téton à section hexagonale 27 permettant la préhension de l'outil par une pince classique de forme complémentaire d'une machine de polissage rotative, et

b) une nappe annulaire d'éléments de polissage 4 constituée par des brins de fibres, ou des fils, mèches, tresses de matériaux naturels ou synthétiques disposés côte à côte et repliés autour d'un fil de maintien 7 en fer ou autre métal déformable, ou en matière plastique, en une bande double continue enroulée en spirale à spires jointives autour d'un évidement axial cylindrique. Le fil 7 et la partie des brins d'éléments de polissage 4 l'entourant sont enrobés dans la matière plastique de l'embase 2. Les extrémités libres des brins repliés constituent la surface active plane de l'outil.

Le schéma fonctionnel de la figure 4 illustre un mode de réalisation à la fois procédé et de la machine qui font l'objet de l'invention.

Des fibres ou analogues 28 tirées à partir d'une bobine dérouleuse 21 sont tronçonnées en brins de longueurs égales par un dispositif de sectionnement 29,30 et alignées côte à côte pour former une bande continue 5 de largeur constante, par exemple sur un tapis transporteur classique, non représenté. Dans l'axe de la bande 5 on dépose un ruban 18 d'adhésif adhérant par pression provenant d'une bobine dérouleuse 25. Toujours dans l'axe du ruban adhésif 18 on amène un fil de maintien continu 7 de fer ou analogue, provenant d'une bobine dérouleuse 24. Deux tambours latéraux antagonistes 8,8ʹ rabattent l'un contre l'autre les bords libres des brins 28 de la bande 5 et les collent autour du fil 7 pour former une bande double 13 qui est enroulée en hélice à spires jointives 8 autour d'un mandrin 14. Un dispositif de sectionnement 16, 17 tronçonne la bande double 13 lorsque le nombre de spires 8 désiré a été enroulé autour du mandrin 14. L'hélice formée par les spires enroulées est alors transférée dans un moule classique, non représenté, où elle est pressée axialement pendant l'injection de matière plastique pour former une embase tubulaire analogue à celle référencée 1 sur les figures 1 et 3.

Dans la variante du schéma fonctionnel de la figure 6, deux rubans de tissu ou analogue 19,20, provenant respectivement de bobines dérouleuses 22,23, sont superposés pour former une bande continue 6 à deux couches de largeur constante. Dans l'axe de la bande 6 on dépose un fil de maintien continu 7 de fer ou analogue provenant d'une bobine dérouleuse 24. Deux déflecteurs latéraux 9,9ʹ rabattent l'un sur l'autre les bords libres de la bande 6 autour du fil 7 pour former une bande double 12 à quatre couches. La bande 12 passe alors sur un premier train de galets d'entraînement schématisé par un seul galet 10 sur la figure 6, puis sur un deuxième train de galets d'entraînement plus en aval schématisé ici par un seul galet 11. Le train de galets 10 tourne à une vitesse supérieure à celle du train de galets 11, ce qui provoque un froncement de la bande 12 le long du fil 7. La bande 12 froncée est alors enroulée en spirale plate à spires jointives 9 autour d'un mandrin 15. Lorsque la galette formée par la spirale atteint le diamètre désiré, on tronçonne la bande 12 avec un dispositif de sectionnement 16,17. On transfère alors la galette dans un moule classique, non représenté, où elle est maintenue pressée radialement pendant l'injection de matière plastique pour former une embase plate analogue à celle référencée 2 sur les figures 2 et 4. Suivant la nature des bandes 19 et 20, il peut être nécessaire de maintenir les bords rabattus formant la bande 12 plaqués les uns contre les autres jusqu'à l'enroulement en spirale. En variante, on peut encoller axialement les bandes 19 et 20 (figure 6) comme dans le schéma de la figure 5 en 18,25.

Bien entendu, l'invention n'est nullement limitée aux modes de réalisation et variantes décrits et représentés, elle englobe bien au contraire toutes les adaptations et interprétations accessibles à l'homme de l'art.

C'est ainsi que l'on a décrit l'invention par rapport à deux exemples d'outils à éléments de polissage de même nature, brins pour les figures 1,3,5 et bande pour les figures 2,4,6, mais on peut aussi bien réaliser, suivant l'invention, des outils à éléments de polissage divers, notamment brins et bande en superposant par exemple une bande continue de tissu telle que 20 de la figure 6 sur la bande de fibres 5 de la figure 5 entre la pose d'adhésif 18 et le fil de maintien 7.

Contrairement aux disques de polissage classiques, les outils de polissage suivant l'invention présentent des avantages découlant du fait qu'ils ne sont pas faits de flasques individuelles accolées les unes aux autres, mais d'une seule pièce dont la densité est adaptée à volonté au travail envisagé.

La méthode de fabrication suivant l'invention impliquant un matériau de polissage en spirales continues, en combinaison avec un moyeu en matière plastique rigide qui enserre l'ensemble, ne nécessite plus une compression intempestive puisqu'il n'est plus nécessaire de l'agrafer ni de la prendre dans des griffes. Ainsi on obtient un bloc de densité modulable, directement utilisable sans montage spécifique ni serrage sur la broche. Ceci évite des échauffements et des différences de diamètre le long de l'outil puisque l'arasement pour amener le disque au diamètre est effectué d'un seul bloc, ce qui assure la régularité du disque. A titre d'exemple, pour le polissage de couverts de table, de couteaux et analogues, suivant une méthode classique, on utilisait un arbre complet de disques de polissage permettant le polissage et la finition de 7800 cuillères. Avec un outil de polissage d'un seul bloc, suivant l'invention et le même matériau de base, on polit entre 17000 et 19000 cuillères. L'absence d'échauffement de l'outil donne une finition de qualité bien supérieure permettant éventuellement de supprimer des étapes de brossage ou polissage complémentaires, ce qui entraîne des avantages de prix de revient, de rapidité d'exécution et de fiabilité.

## Revendications

1. procédé de fabrication d'outils de polissage suivant lequel on dispose un matériau de polissage (3,4) en une bande plate continue (5,6), on dépose au milieu et dans l'axe de cette bande à plat un fil de maintien continu (7), on replie les bords libres de la bande (6) autour du fil (7), pour former une bande double (12,13) que l'on enroule en spires contigües (8,9) autour d'un noyau (14,15), on découpe la bande enroulée en tronçons correspondant chacun à un outil de polissage, on maintient, pour chaque tronçon ainsi découpé, lesdites spires serrées les unes contre les autres au niveau du fil et des talons des éléments de polissage entourant le fil, cependant qu'on moule autour desdits talons une embase dure servant de moyeu (1,2) pour le montage de l'outil sur une broche de machine rotative.

2. Procédé suivant la revendication 2, caractérisé en ce que ledit matériau est formé de feuilles constituant directement ladite bande plate continue.

3. Procédé suivant la revendication 2, caractérisé en ce que la bande (6) est froncée (10,11) le long du fil (7) avant son repliement.

4. Procédé suivant la revendication 1, caractérisé en ce que ledit matériau est formé de brins séparés de fils, mèches, fibres ou tresses, réunis en une nappe par encollage dans la partie médiane de ladite bande.

5. Procédé, suivant les revendications 1 à 4, caractérisé en ce qu'on enroule la bande double (13) avec son fil (7), en spires (8) continues de même diamètre suivant une hélice pour former un disque ou rouleau à embase tubulaire (1) de largeur désirée.

6. Procédé, suivant l'une des revendications 1 à 4, caractérisé en ce qu'on enroule la bande double (12) avec son fil, en spires (9) de diamètre croissant suivant une spirale, pour former un disque ou tampon à embase en forme de disque (2).

7. Procédé, suivant l'une des revendications 1 à 6, caractérisé en ce qu'on encolle (18) la partie médiane de la bande (13) de part et d'autre du fil (7) avant de la replier autour du fil et de réunir les parties encollées pour former le talon des éléments de polissage et laisser libres les bords rapprochés de la bande (13).

8. Procédé, suivant l'une des revendications 1 à 7, caractérisé en ce qu'on dispose les éléments de polissage (19,20) en plusieurs bandes superposées que l'on replie autour d'un même fil (7).

9. Procédé, suivant l'une des revendications 1 à 8, caractérisé en ce qu'on fronce (10,11) la ou les bandes repliées le long du fil (7) rectiligne avant de l'enrouler autour d'un noyau (15).

10. Procédé, suivant l'une des revendications 3 à 9, caractérisé en ce qu'on arase les extrémités libres des éléments de polissage (3,4) à une même distance de l'embase (1,2).

11. Machine pour la fabrication d'outils de polissage par le procédé suivant l'une des revendications 1 à 10, caractérisée en ce qu'elle comprend un dispositif d'approvisionnement continu en éléments de polissage (3,4) et de disposition de ces éléments en une bande continue (5,6) à au moins une couche, un dispositif d'approvisionnement (24) en fil de maintien (7) rigide, déformable, dans l'axe de la bande (5,6), un dispositif de repliement (8,9) des bords de la bande (5,6) l'un sur l'autre autour du fil (7), un dispositif d'enroulement du fil entouré de la bande repliée (12,13) autour d'un noyau (14,15), un dispositif de sectionnement de la bande (12,13) en tronçons correspondant chacun à un outil, des moyens propres à maintenir temporairement serrées les spires les unes contre les autres, et un dispositif de moulage d'une embase (1,2) formant moyeu en matière plastique enrobant le talon des éléments de polissage (3,4) entourant le fil (7), laissant libres les bords de la bande et maintenant les spires serrées les unes contre les autres.

12. Machine, suivant la revendication 11, caractérisée en ce qu'elle comprend un dispositif (25) pour déposer un ruban de colle (18) dans l'axe de la bande (5) avant repliement.

13. Machine, suivant l'une quelconque des revendications 11 et 12, caractérisée en ce qu'elle comprend un dispositif de fronçage (10,11) de la bande le long du fil (7) avant enroulement autour du noyau (15).

14. Machine, suivant l'une quelconque des revendications 11 à 13, caractérisée en ce qu'elle comporte un dispositif de formation d'une bande continue (5) d'éléments de polissage, constituée de brins (28) séparés, disposés parallèlement entre eux et transversalement à l'axe de la bande (5), par tirage de fils continus à partir d'au moins une bobine d'approvisionnement (21), transversalement à un organe de support temporaire et d'acheminement en bande, les fils tirés étant tronçonnés en brins de même longueur par un organe de coupe intégré (30) avant leur entraînement en bande (5).

## Claims

1. A method for the manufacture of polishing tools in which a polishing material (3, 4) is disposed in a continuous flat strip (5, 6), a continuous holding wire (7) is disposed in the centre and in the axis of this flat strip, the free edges of the strip (6) are folded about the wire (7) to form a double strip (12, 13) which is wound into adjacent turns (8, 9) about a core (14, 15), the wound strip is cut into sections each corresponding to a polishing tool, the turns are held, in each section cut out in this way, tightly against one another at the location of the wire and the heels of the polishing members surrounding the wire, while a hard base acting as a core (1. 2) is moulded about these heels for the mounting of the tool on a rotary machine spindle.

2. A method as claimed in claim 2, characterized in that the material comprises sheets directly forming the continuous flat strip.

3. A method as claimed in claim 2, characterized in that the strip (6) is gathered (10, 11) along the wire (7) before it is folded.

4. A method as claimed in claim 1, characterized in that the material is formed by separate strands of yarns, rovings, fibres or braids joined into a sheet by gluing in the median portion of the strip.

5. A method as claimed in claims 1 to 4, characterized in that the double strip (13) is wound with its wire (7) into continuous turns (8) of the same diameter in the form of a helix so as to form a disc or roller with a tubular base (I) of the desired width.

6. A method as claimed in one of claims 1 to 4, characterized in that the double strip (12) is wound with its wire into turns (9) of increasing diameter in the form of a spiral so as to form a disc or buffer with a disc-shaped base (2).

7. A method as claimed in one of claims 1 to 6, characterized in that the mediain portion of the strip (13) is glued (18) on either side of the wire (7) before it is folded about the wire and the glued portions are joined so as to form the heel of the polishing members and leave the closed up edges of the strip (13) free.

8. A method as claimed in one of claims 1 to 7, characterized in that the polishing members (19, 20) are disposed in several superimposed strips which are folded about the same wire (7).

9. A method as claimed in one of claims 1 to 8, characterized in that the strip(s) folded along the rectilinear wire (7) are gathered (10, 11) before being wound about a core (15).

10. A method as claimed in one of claims 3 to 9, characterized in that the free ends of the polishing members (3, 4) are levelled off to the same distance from the base (1, 2).

11. A machine for the manufacture of polishing tools using the method as claimed in one of claims 1 to 10, characterized in that it comprises a device for the continuous supply of polishing members (3, 4) and for the arrangement of these members in a continuous strip (5, 6) having at least one layer, a device (24) for supplying rigid, deformable holding wire (7) into the axis of the strip (5, 6), a device for folding (8, 9) the edges of the strip (5, 6) over one another about the wire (7), a device for winding the wire surrounded by the folded strip (12, 13) about a core (14, 15), a device for cutting the strip (12, 13) into sections each corresponding to a tool, means adapted temporarily to maintain the turns tightly against one another, and a device for moulding a base (1, 2) forming a core of plastic material incorporating the heel of the polishing members (3, 4) surrounding the wire (7), leaving the edges of the strip free and holding the turns tightly against one another.

12. A machine as claimed in claim 11, characterized in that it comprises a device (25) for depositing a ribbon of glue (18) in the axis of the strip (5) before folding.

13. A machine as claimed in any one of claims 11 and 12, characterized in that it comprises a device for gathering (10, 11) the strip along the wire (7) before winding about the core (15).

14. A machine as claimed in any one of claims 11 to 13, characterized in that it comprises a device for forming a continuous strip (5) of polishing members, formed by separate strands (28), disposed parallel to one another and transverse to the axis of the strip (5), by drawing of continuous yarns from at least one supply spool (21) transverse to a member for temporary support and strip movement, the drawn yarns being cut into strands of the same length by an integrated cutting member (30) before they are moved in the form of a strip (5).

## Patentansprüche

1. Verfahren zur Herstellung von Polierwerkzeugen, gemäß dem ein Poliermarerial (3,4) in ein durchgehendes Flachband (5,6) angeordnet wird, in der Mitte und in der Achse dieses liegenden Bandes ein durchgehender Stützdraht (7) angebracht wird, die freien Ränder des Bandes (6) um den Draht (7) gefaltet werden, sodaß ein Doppelband (12 13) gebildet wird, das in aneinandergrenzenden Windungen (8,9) um einen Kern (14,15) gewickelt wird, das aufgewickelte Band in Abschnitte zerschnitten wird, von denen jeder einem Polierwerkzeug entspricht, für jeden so zerschnittenen Abschnitt die vorgenannten Windungen gegeneinander gepreßt auf der Ebene des Drahts und der Ansätze der den Draht umgebenden Polierelemente gehalten werden, während um die vorgenannten Ansätze herum eine harte Sitzfläche geformt wird, die als Anlagefläche (1,2) für die Montage des Werkzeugs auf eine rotierende Maschinenwelle dient.

2. Verfahren gemäß Anspruch 2, dadurch gekennzeichnet, daß das vorgenannte Material aus Folien gebildet wird, die direkt das vorgenannte durchgehende Flachband darstellen.

3. Verfahren gemäß Anspruch 2, dadurch gekennzeichnet, daß das Band (6) vor dem Falten längs des Drahtes (7) gekräuselt wird (10, 11).

4. Verfahren gemäß Anspruch 1, dadurch gekennzeichnet, daß das vorgenannte Material aus einzelnen Stückchen von Fäden, Dochten, Fasern oder Tressen gebildet wird, die durch Kleben im mittleren Teil des vorgenannten Bandes zu einem Tuch zusammengefaßt werden.

5. Verfahren gemäß den Ansprüchen 1 bis 4, dadurch gekennzeichnet, daß das Doppelband (13) mit seinem Draht (7) in durchgehenden Windungen (8) ein- und desselben Durchmessers wie eine Schraubenlinie aufgewickelt wird, um eine Scheibe oder Trommel mit röhrenförmiger Sitzfläche (1) einer gewünschten Breite zu bilden.

6. Verfahren gemäß einem der Ansprüche 1 bis 4, dadurch gekennzeichnet, daß das Doppelband (12) mit seinem Draht in Windungen (9) mit steigendem Durchmesser wie eine Spirale aufgewickelt wird, um eine Scheibe oder Stopfen mit scheibenförmiger Sitzfläche (2) zu bilden.

7. Verfahren gemäß einem der Ansprüche 1 bis 6, dadurch gekennzeichnet, daß der mittlere Teil des Bandes (13) beiderseits des Drahtes (7) geklebt (18) wird, bevor er um den Draht gefaltet und die geklebten Teile verbunden werden, um den Ansatz für die Polierelemente zu bilden und die aneinanderliegenden Ränder des Bandes (13) frei zu lassen.

8. Verfahren gemäß einem der Ansprüche 1 bis 7, dadurch gekennzeichnet, daß die polierlelemente (19,20) in mehreren übereinanderliegenden Bändern, die um ein- und denselben Draht (7) gefaltet werden, angeordnet werden.

9. Verfahren gemäß einem der Ansprüche 1 bis 8, dadurch gekennzeichnet, daß das Band oder die Bänder, das/die längs des gradlinigen Drahts (7) gefaltet ist/sind, gekräuselt wird/werden, (10,11) bevor es/sie um einen Kern (15) gewickelt wird/werden.

10. Verfahren gemäß einem der Ansprüche 3 bis 9, dadurch gekennzeichnet, daß die freien Enden der Polierlelemente (3,4) auf ein- und denselben Abstand von der Sitzfläche (1,2) nachgeschnitten werden.

11. Maschine für die Herstellung von Polierwerkzeugen durch das Verfahren gemäß einem der Ansprüche 1 bis 10, dadurch gekennzeichnet, daß sie über eine Vorrichtung zur durchgehenden Versorgung mit Polierelementen (3,4) und über eine Vorrichtung zur Anordnung dieser Elemente in ein durchgehendes Band (5,6) in mindestens einer Lage, über eine Vorrichtung zur Versorgung (24) mit starrem, elastischen Stützdraht (7) in der Achse des Bandes (5,6), über eine Vorrichtung zum Aufeinanderfalten (8,9) der Ränder des Bandes (5,6) um den Draht (7) herum, über eine Vorrichtung zum Aufwickeln des von dem gefalteten Band (12,13) umgebenen Drahtes um einen Kern (14,15), über eine Vorrichtung zur Zerlegung des Bandes (12,13) in Abschnitte, die jeweils einem Werkzeug entsprechen, über geeignete Mittel, um die Windungen zeitweise gegeneinandergepreßt zu halten, und über eine Vorrichtung zum Formen einer Sitzfläche (1,2) verfügt, die eine Anlagefläche aus Kunststoff bildet, die den Ansatz der den Draht (7) umgebenden Polierelemente (3,4) umhüllt, wobei die Ränder des Bandes freigelassen und die Windungen gegeneinander gepreßt gehalten werden.

12. Maschine gemäß Anspruch 11, dadurch gekennzeichnet, daß sie über eine Vorrichtung (25) verfügt, um vor dem Falten ein Klebstoffband (18) in der Achse des Bandes (5) anzubringen.

13. Maschine gemäß einem der Ansprüche 11 und 12, dadurch gekennzeichnet, daß sie über eine Vorrichtung zum Kräuseln (10,11) des Bandes längs des Drahtes (7) verfügt, bevor das Wickeln um den Kern (15) erfolgt.

14. Maschine gemäß einem der Ansprüche 11 bis 13, dadurch gekennzeichnet, daß sie über eine Vorrichtung zur Bildung eines durchgehenden Bandes (5) von Polierelementen verfügt, das aus einzelnen Stückchen (28) besteht, die parallel zueinander und quer zur Achse des Bandes (5) angeordnet sind; die Bildung erfolgt durch Abziehen fortlaufender Fäden von mindestens einer Versorgungsspule (21) quer zu einem temporären Stütz- und Führungsorgan als Band, wobei die gezogenen Fäden vor ihrer Führung als Band (5) durch eine integrierte Schneidvorrichtung (30) in gleich lange Stückchen geteilt werden.
